# EUROPÄISCHE PATENTSCHRIFT

(11) **EP 2 386 389 B1**
(45) Veröffentlichungstag und Bekanntmachung des Hinweises auf die Patenterteilung: **04.07.2012**
(21) Anmeldenummer: 11405253.3
(22) Anmeldetag: 05.05.2011
(51) Int. Cl.: B26D 5/32, B26D 5/34, B26D 7/26, B26F 1/08, B26F 1/24

(54) **Verfahren und Vorrichtung zum Längsperforieren einer bewegten Materialbahn**
Method and device for longitudinally perforating a mobile sheet of material
Procédé et dispositif destinés la perforation longitudinale d'une bande de matériau déroulante

(30) Priorität: 14.05.2010 CH 7562010
(43) Veröffentlichungstag der Anmeldung: 16.11.2011
(73) Patentinhaber: Hunkeler AG, 4806 Wikon (CH)
(72) Erfinder: Meznaric, André, 3008 Bern (CH); Purtschert, Philipp, 4805 Brittnau (CH)
(74) Vertreter: Schaad, Balass, Menzl & Partner AG

(56) Entgegenhaltungen:
- EP-A1- 0 947 880
- EP-A2- 0 236 275
- DE-A1- 4 442 411
- US-A1- 2004 173 068
- US-A1- 2009 028 038

## Beschreibung

Die vorliegende Erfindung betrifft ein Verfahren und eine Vorrichtung zum Längsperforieren einer bewegten Materialbahn gemäss Oberbegriff des Anspruchs 1 bzw. des Anspruchs 10.

In der DE 44 42 411 A1 ist ein gattungsgemässes Verfahren zum Bearbeiten einer Papierbahn beschrieben, bei dem mehrere Bearbeitungswerkzeuge verwendet werden, die in einer quer zur Bewegungsrichtung der Papierbahn verlaufenden Richtung nebeneinander angeordnet sind. Die Bearbeitungswerkzeuge werden durch Steuersignale, die von einem Rechner erzeugt werden, einzeln angesteuert. Die Bearbeitungswerkzeuge können Perforierwerkzeuge zum Anbringen von Längsperforationen in der Papierbahn sein.

Daneben sind Verfahren zum Längsschneiden von bewegten Materialbahnen bekannt, bei denen mehrere, einzeln ansteuerbare Schneidwerkzeuge eingesetzt werden, die in einer quer zur Bewegungsrichtung der Materialbahn verlaufenden Richtung nebeneinander angeordnet sind (EP 0 947 880 A1; US 2009/028038 A1; EP 0 236 275 A2). Beim in der EP 0 947 880 A1 bzw. in der US 2009/028038 A1 beschriebenen Verfahren werden zur Erzeugung einer lagerichtigen Schnittlinie die Schneidmesser bewegt, während beim aus der EP 0 236 275 A2 bekannten Verfahren die Auswahl und die Aktivierung der Schneidwerkzeuge auf Grund von Daten erfolgt, die durch Lesen von auf der Materialbahn aufgebrachten Kodierungen erhalten werden. Die Kodierungen enthalten Information bezüglich des jeweils zu aktivierenden Schneidwerkzeugs.

Der vorliegenden Erfindung liegt die Aufgabe zu Grunde, ein Verfahren und eine Vorrichtung der eingangs genannten Art zu schaffen, mit dem bzw. mit der es möglich ist, in der Materialbahn unterschiedliche Perforierbilder zu erzeugen, ohne dass hierfür Umrüstzeiten für mechanische Umrüstungen erforderlich werden.

Diese Aufgabe wird erfindungsgemäss mit einem Verfahren mit den Merkmalen des Anspruchs 1 und einer Vorrichtung mit den Merkmalen des Anspruchs 10 gelöst.

Nachfolgend wird der Erfindungsgegenstand anhand der Zeichnungen näher erläutert. Es zeigen rein schematisch:
- Fig. 1: in einer perspektivischen Ansicht eine Längsperforiereinheit mit durch diese hindurch laufender Materialbahn,
- Fig. 2: in Draufsicht einen Abschnitt einer Materialbahn mit verschiedenen zu perforierenden Materialbahnbereichen,
- Fig. 3: in Draufsicht und vergrössert einen der in Fig. 2 dargestellten Materialbahnbereiche,
- Fig. 4: den in Fig. 3 dargestellten Materialbahnbereich mit den vorgesehenen Längsperforationen,
- Fig. 5: in Draufsicht die Anordnung der Längsperforierwerkzeuge,
- Fig. 6: in Draufsicht die in zwei Bahnstreifen unterteilte Materialbahn,
- Fig. 7: ein Blockschaltbild der Steuereinrichtung zum Steuern der Längsperforierwerkzeuge, und
- Fig. 8 - 10: jeweils in Draufsicht verschiedene Einsatzmöglichkeiten der Längsperforierwerkzeuge.

In der Fig. 1 ist schematisch eine Längsperforiereinheit 1 mit einem Abschnitt einer Materialbahn 2 gezeigt, die in Richtung des Pfeiles A durch die Längsperforiereinheit 1 hindurch bewegt wird. Die Längsperforiereinheit 1 weist eine Anzahl von Längsperforierwerkzeugen, das heisst beim gezeigten Ausführungsbeispiel vier Längsperforierwerkzeuge 3, 4, 5 und 6 auf, die einzeln angesteuert, das heisst einzeln aktiviert und deaktiviert, werden können und die in einer quer zur Bewegungsrichtung A der Materialbahn 2 verlaufenden Richtung B gegeneinander versetzt sind. Die Längsperforierwerkzeuge 3, 4, 5, 6 wirken in an sich bekannter weise mit einer unterhalb der Materialbahn 2 angeordneten Messerwelle 7 zusammen. Diese Längsperforierwerkzeuge 3, 4, 5, 6 dienen dazu, in der Materialbahn 2 unterschiedliche Perforierbilder zu erzeugen, wie das nun anhand der Fig. 2 und 3 erläutert werden wird.

Die in der Fig. 2 in Draufsicht gezeigte Materialbahn 2 ist in zwei in Längsrichtung der Materialbahn 2 nebeneinander liegende Materialbahnstreifen 2a, 2b unterteilt (Doppelnutzen). Jeder Materialbahnstreifen 2a, 2b weist in Bewegungsrichtung A der Materialbahn 2 gesehen hintereinander liegende Bereiche (Formate) 8, 9, 10 beziehungsweise 8', 9', 10' auf, die mit unterschiedlichen Perforierbildern 11, 12, 13 beziehungsweise 11', 12' versehen werden sollen. Diese noch zu erstellenden Perforierbilder 11, 12, 13, 11', 12' sind mit punktierten Perforationslinien angedeutet und werden durch Querperforationslinien 14 und Längsperforationslinien 15 gebildet. Jeder Materialbahnbereich 8, 9, 10, 8', 9', 10' ist mit einer Markierung 16 versehen, die dem zum entsprechenden Bereich gehörenden Perforierbild 11, 12, 13, 11', 12' informationsmässig zugeordnet ist. Das heisst jede Markierung 16 ist mit Information verknüpft, die kennzeichnend ist für das zugeordnete Perforierbild 11, 12, 13, 11' beziehungsweise 12' und die in einer Steuereinrichtung, die anhand der Fig. 7 noch beschrieben werden wird, abgespeichert ist. Die in Fig. 2 gezeigte Materialbahn 2 weist zwei Randstreifen 17 und 18 auf, die auf an sich bekannte Weise Steuermarken aufweisen und die später weggeschnitten werden. Zudem ist die Materialbahn 2 mit einem zwischen den Materialbahnstreifen 2a, 2b liegenden Mittelstreifen 19 versehen, der ebenfalls mit Steuermarken bedruckt sein kann und der später ebenfalls weggeschnitten wird.

In Fig. 3 ist der in Fig. 2 dargestellte Materialbahnbereich 10 in vergrössertem Massstab dargestellt. Das in diesem Materialbahnbereich 10 herzustellende Perforierbild 13 weist drei Querperforationslinien 14a, 14b und 14c sowie drei Längsperforationslinien 15a, 15b und 15c auf. Auf die Herstellung der Querperforationslinien 14a, 14b und 14c wird nicht näher eingegangen. Dem gegenüber wird nachstehend beschrieben, wie die Herstellung der Längsperforationslinien 15a, 15b und 15c erfolgt.

Bevor mit dem Längsperforiervorgang begonnen werden kann, muss die vorstehend erwähnte, in Fig. 7 dargestellte Steuereinrichtung für die Längsperforierwerkzeuge 3, 4, 5, 6 eingerichtet werden. Dieser Einrichtvorgang wird nachfolgend unter Bezugnahme auf die Fig. 4 - 7 erläutert.

Anhand des in Fig. 4, die in der Darstellung der Fig. 3 entspricht, dargestellten Materialbahnbereichs 10 wird beschrieben, wie die unterschiedlichen Perforierbilder 11, 12, 13, 11', 12' definiert werden. Die Lage der Längsperforationslinien 15a, 15b, 15c innerhalb des Perforierbildes 13 werden bezüglich einer Referenzgrösse, die im vorliegenden Fall durch diejenige Seitenlinie 10b des Materialbahnbereichs 10, die sich parallel zur Bewegungsrichtung A der Materialbahn 2 erstreckt, festgelegt. Die Abstände der Längsperforationslinien 15a, 15b, 15c quer zur Bewegungsrichtung A der Materialbahn 2 sind mit x1, x2, x3 angegeben. Diese Abstandsinformation wird in einem zur Steuereinrichtung gemäss Fig. 7 gehörenden Perforierbildspeicher 22 abgespeichert. Die Länge der Längsperforationslinien 15a, 15b, 15c wird ebenfalls bezüglich einer Referenzgrösse, die beim gezeigten Ausführungsbeispiel diejenige Seitenlinie 10a des Materialbahnbereichs 10 ist, die rechtwinklig zur Seitenlinie 10b steht, festgelegt. Die entsprechenden Abstände sind mit y1, y2, y3 und y4 bezeichnet. Auch diese Lageinformation wird im Perforierbildspeicher 22 abgespeichert.

Im Perforierbildspeicher 22 erfolgt ebenfalls die Abspeicherung einer Toleranzgrösse, durch die bestimmt wird, um welchen Betrag die festgelegte Längsperforierlinie 15a, 15b beziehungsweise 15c von der gegebenen Position des zugeordneten Längsperforierwerkzeugs 3, 4, 5 beziehungsweise 6 seitlich abweichen darf, damit trotzdem eine Aktivierung dieses Längsperforierwerkzeuges erfolgt.

Wie die Fig. 5 zeigt, wird die festgelegte Position der einzelnen Längsperforierwerkzeuge 3, 4, 5, 6 ebenfalls bezüglich einer Referenzgrösse festgelegt, die im vorliegenden Fall eine seitliche Maschinenkante 20 ist. Die Abstände der Längsperforierwerkzeuge 3, 4, 5, 6 von dieser Referenzgrösse 20 sind mit a1, a2 und a3 bezeichnet. Diese Positionsinformation wird durch eine Bedienungsperson oder über eine Sensoreinrichtung (symbolisiert durch die Eingabeeinheit 23 in Fig. 7) in eine Steueranordnung 21 der Steuereinrichtung gemäss Fig. 7 eingegeben und in dieser Steueranordnung 21 abgespeichert.

Aus der Fig. 6 geht hervor, dass auch die Abstände b1 und b2 der Materialbahnstreifen 2a, 2b (Nutzen) bezüglich einer Referenzgrösse, das heisst bezüglich der bereits erwähnten seitlichen Maschinenkante 20, festgelegt werden. Die entsprechende Abstandsinformation wird durch die Bedienungsperson in die Steueranordnung 21 eingegeben und dort abgespeichert.

In Fig. 7 ist das Blockschaltbild der bereits erwähnten Steuereinrichtung zur Steuerung der Längsperforierwerkzeuge 3, 4, 5, 6 gezeigt. Zu dieser Steuereinrichtung gehört die bereits erwähnte Steueranordnung 21, der Perforierbildspeicher 22 sowie die Eingabeeinheit 23. Im Perforierbildspeicher 22 ist wie bereits erwähnt die Information bezüglich Lage und Länge der Längsperforationslinien 15 der einzelnen Perforierbilder 11, 12, 13, 11', 12' abgespeichert. Die Eingabeeinheit 23 dient zum Eingeben der Information bezüglich Position der Längsperforierwerkzeuge 3, 4, 5, 6. An die Steueranordnung 21 ist weiter eine Leseeinheit 24 angeschlossen, die zum Abfragen der Markierungen 16 dient und die in Bewegungsrichtung A der Materialbahn 2 gesehen vor den Längsperforierwerkzeugen 3, 4, 5, 6 angeordnet ist. Ausgangsseitig ist die Steueranordnung 21 mit den einzelnen Längsperforierwerkzeuge 3, 4, 5, 6 verbunden, die beispielsweise mittels Magnetventilen betätigt werden.

Der Ablauf eines Perforiervorganges wird nachfolgend anhand der Fig. 8, in der der Materialbahnbereich 10 mit dem Perforierbild 13 dargestellt ist, erläutert.

Sobald die dem Materialbahnbereich 10 zugeordnete Markierung 16 an der Leseeinheit 24 vorbei läuft, werden die von letzterer gelesenen Daten, die mit in der Steuereinrichtung 21, 22 abgespeicherter, dem Perforierbild 13 zugeordneter Information verknüpft sind, der Steueranordnung 21 zugeführt. Diese holt sich die mit dem Perforierbild 13 verknüpfte Information aus dem Perforierbildspeicher 22 und überprüft unter Berücksichtigung der früher erwähnten Toleranzgrösse, welches der Längsperforierwerkzeuge 3, 4, 5 sich in derjenigen Position befindet, die zum Herstellen der Längsperforationslinie 15a, 15b, beziehungsweise 15c geeignet ist. Dann wird im richtigen Zeitpunkt (bestimmt durch die den Abständen y1 - y4 (Fig. 4) zugeordnete Abstandsinformation) das entsprechende Längsperforierwerkzeug ausgewählt und aktiviert. Gemäss der Darstellung in Fig. 8 wird das Längsperforierwerkzeug 5 für die Herstellung der Längsperforationslinie 15a, das Längsperforierwerkzeug 3 für die Herstellung der Längsperforationslinie 15b und später das Längsperforierwerkzeug 4 für die Herstellung der Längsperforationslinie 15c ausgewählt und aktiviert.

Unter Umständen könnten für die Herstellung einer bestimmten Längsperforationslinie 15a, 15b bzw. 15c verschiedene der vorhandenen Längsperforierwerkzeug 3, 4, 5 bzw. 6 in Frage kommen. Dies ist vor allem dann der Fall, wenn in Bewegungsrichtung A der Materialbahn 2 gesehen zwei oder mehr Längsperforiereinheiten 1 hintereinander angeordnet sind.

Der vorstehend beschriebene Vorgang des Auswählens und Aktivierens der für die Herstellung eines bestimmten Perforierbildes benötigten Längsperforierwerkzeuge wiederholt sich für jedes neu herzustellende Perforierbild. Dabei ist es möglich, dass für die Herstellung zweier identischer Perforierbilder jeweils unterschiedliche Längsperforierwerkzeuge eingesetzt werden, z.B. in Abhängigkeit von der Abfolge dieser Perforierbilder.

Unter Bezugnahme auf die Fig. 9, die von der Darstellung her der Fig. 8 entspricht, in der jedoch die Längsperforierwerkzeuge 4 und 5 ausgetauscht sind, wird ein Vorteil der erfindungsgemässen Lösung erläutert. Da keine fixe Zuordnung eines bestimmten Längsperforierwerkzeugs zu den Längsperforationslinien 15a und 15c besteht, hat das Austauschen der Längsperforierwerkzeuge 4 und 5 keinen Einfluss auf die im Perforierbildspeicher 22 abgespeicherte, für das Perforierbild 13 kennzeichnende Information. Die Steueranordnung 21 steuert immer dasjenige Längsperforierwerkzeug 4 beziehungsweise 5 an, das sich in der für die Herstellung der jeweiligen Längsperforationslinie 15a beziehungsweise 15c benötigten Position befindet. Das heisst, bei der in Fig. 9 gezeigten Anordnung der Längsperforierwerkzeuge dient - anders als bei der Anordnung gemäss Fig. 8 - das Längsperforierwerkzeug 4 zur Herstellung der Längsperforationslinie 15a und das Längsperforierwerkzeug 5 zur Herstellung der Längsperforationslinie 15c.

Es ist demzufolge nicht nötig, die im Perforierbildspeicher 22 abgespeicherte Information zu einem Perforierbild anzupassen, wenn Längsperforierwerkzeuge ausgetauscht, entfernt oder hinzugefügt werden, weil die einzelnen Längsperforationslinien nicht direkt mit einem bestimmten Längsperforierwerkzeug verknüpft sind.

Anhand der Fig. 10, die von der Darstellung her der Fig. 8 entspricht, soll gezeigt werden, dass die erfindungsgemässe Idee das Erkennen von Fehlern ermöglicht. In dieser Fig. 10 ist dargestellt, dass die abgespeicherte Information bezüglich der Lage der Längsperforationslinie 15a' fehlerhaft ist, denn diese Perforationslinie 15a' käme ausserhalb des früher erwähnten Toleranzbereichs zu liegen. Die Steueranordnung 21 erkennt dies vorzeitig und kann veranlassen, dass der Längsperforiervorgang rechtzeitig gestoppt wird, so dass es zu keiner Beschädigung der Materialbahn 2 kommt.

## Patentansprüche

1. Verfahren zum Längsperforieren einer bewegten Materialbahn (2), bei dem die Bearbeitung der Materialbahn (2) mittels einer Anzahl von einzeln aktivierbaren Längsperforierwerkzeugen (3, 4, 5, 6) erfolgt, die in einer quer zur Bewegungsrichtung (A) der Materialbahn (2) verlaufenden Richtung (B) gegeneinander versetzt sind und die jeweils durch in einer Steuereinrichtung (21, 22) erzeugte Steuersignale aktiviert werden, **dadurch gekennzeichnet, dass** mittels der ortsfest angeordneten Längsperforierwerkzeuge (3, 4, 5, 6) in Bereichen (8, 9, 10, 8', 9', 10') der Materialbahn (2), die in Bewegungsrichtung (A) der Materialbahn (2) hintereinander liegen, unterschiedliche Perforierbilder (11, 12, 13, 11', 12') erzeugt werden, und dass die zur Herstellung eines bestimmten Perforierbildes (11, 12, 13, 11', 12') in einem bestimmten Bereich (8, 9, 10, 8', 9', 10') der Materialbahn (2) benötigten Perforierwerkzeuge (3, 4, 5, 6,) auf Grund einer Abfrage einer auf der Materialbahn (2) vorgesehenen Markierung (16) ausgewählt und aktiviert werden, die dem besagten bestimmten Materialbahnbereich (8, 9, 10, 8', 9', 10') zugeordnet ist und die mit in der Steuereinrichtung (21, 22) abgespeicherter Information verknüpft ist, die kennzeichnend ist für das im zugeordneten Materialbahnbereich (8, 9, 10, 8', 9', 10') herzustellende Perforierbild (11, 12, 13, 11', 12').

2. Verfahren nach Anspruch 1, **dadurch gekennzeichnet, dass** die auf der Materialbahn (2) aufgebrachten Markierungen (16) abgefragt werden, bevor der entsprechende Materialbahnabschnitt (2) die Längsperforierwerkzeuge (3, 4, 5, 6) erreicht, und dass dann auf Grund einer abgefragten Markierung (16) diejenigen Perforierwerkzeuge (3,4,5,6) ausgewählt und aktiviert werden, die zur Herstellung des der abgefragten Markierung (16) zugeordneten Perforierbildes (11, 12, 13, 11' 12') im entsprechenden Materialbahnbereich (8, 9, 10, 8', 9', 10') benötigt werden.

3. Verfahren nach Anspruch 1 oder 2, **dadurch gekennzeichnet, dass** die Markierungen (16) jeweils im zugeordneten Materialbahnbereich (8, 9, 10, 8', 9', 10') aufgebracht werden.

4. Verfahren nach einem der Ansprüche 1 - 3, **dadurch gekennzeichnet, dass** in der Steuereinrichtung (21, 22) für jedes Perforierbild (11, 12, 13, 11', 12') abrufbar die Information betreffend Länge und Lage der zu diesem Perforierbild (11, 12, 13, 11', 12') gehörenden Längsperforationslinien (15) abgespeichert wird.

5. Verfahren nach Anspruch 4, **dadurch gekennzeichnet, dass** die Lage der zu einem Perforierbild (11, 12, 13, 11', 12') gehörenden Längsperforationslinien (15) ausgehend von einer Referenzgrösse, vorzugsweise ausgehend von einer sich in Bewegungsrichtung (A) der Materialbahn (2) erstreckenden Seitenlinie (10b) des entsprechenden Materialbahnbereichs (10), festgelegt wird.

6. Verfahren nach Anspruch 4 oder 5, **dadurch gekennzeichnet, dass** die Länge der zu einem Perforierbild (11, 12, 13, 11', 12') gehörenden Längsperforationslinien (15) ausgehend von einer Referenzgrösse, vorzugsweise ausgehend von einer sich quer zur Bewegungsrichtung der Materialbahn erstreckenden Seitenlinie (10a) des entsprechenden Materialbahnbereichs (10), festgelegt wird.

7. Verfahren nach einem der Ansprüche 1 - 6, **dadurch gekennzeichnet, dass** die Positionen der Längsperforierwerkzeuge (3, 4, 5, 6) ausgehend von einer Referenzgrösse (20) festgelegt werden und die Information betreffend der Positionen der Längsperforierwerkzeuge (3, 4, 5, 6) abrufbar in der Steuereinrichtung (21, 22) abgespeichert wird.

8. Verfahren nach den Ansprüchen 4 und 7, **dadurch gekennzeichnet, dass** zum Herstellen des Perforierbildes (13) in einem bestimmten Materialbahnbereich (10) die dazu benötigten Perforierwerkzeuge (3, 4, 5) auf Grund der abgespeicherten Information betreffend Lage und Länge der Längsperforationslinien (15a, 15b, 15c) dieses Perforierbildes (13) und der abgespeicherten Information betreffend Position der Längsperforierwerkzeuge (3, 4, 5) aktiviert werden.

9. Verfahren nach Anspruch 8, **dadurch gekennzeichnet, dass** das eine bestimmte Längsperforationslinie herzustellende Längsperforierwerkzeug auch dann aktiviert wird, wenn seine Position gegenüber der Solllage dieser Längsperforationslinie um einen bestimmten Betrag in einer quer zur Bewegungsrichtung (A) der Materialbahn (2) verlaufenden Richtung (B) seitlich versetzt ist.

10. Vorrichtung zum Längsperforieren einer bewegten Materialbahn, mit einer Anzahl von einzeln aktivierbaren Längsperforierwerkzeugen (3, 4, 5, 6), die in einer quer zur Bewegungsrichtung (A) der Materialbahn (2) verlaufenden Richtung (B) gegeneinander versetzt sind, und mit einer Steuereinrichtung (21, 22) zum Ansteuern der einzelnen Längsperforierwerkzeuge (3, 4, 5, 6), **dadurch gekennzeichnet, dass** die Längsperforierwerkzeuge (3, 4, 5, 6) ortsfest angeordnet sind und dazu dienen, in Bereichen (8, 9, 10, 8', 9' 10') der Materialbahn (2), die in Bewegungsrichtung (A) der Materialbahn (2) hintereinander liegen, unterschiedliche Perforierbilder (11, 12, 13, 11', 12') zu erzeugen, und dass in der Steuereinrichtung (21, 22) Information abgespeichert ist, die kennzeichnend ist für das jeweils in einem Materialbahnbereich (8, 9, 10, 8', 9' 10') herzustellende Perforierbild (11, 12, 13, 11', 12'), wobei die Steuereinrichtung (21, 22) diejenigen Perforierwerkzeuge (3, 4, 5, 6), die zur Herstellung eines bestimmten Perforierbildes (11, 12, 13, 11', 12') in einem bestimmten Bereich (8, 9, 10, 8' 9' 10') der Materialbahn (2) benötigt werden, auf Grund einer Abfrage einer auf der Materialbahn (2) vorgesehenen Markierung (16), die dem besagten bestimmten Materialbahnbereich (8, 9, 10, 8', 9' 10') zugeordnet ist und die mit der abgespeicherten Information verknüpft ist, die kennzeichnend ist für das im zugeordneten Materialbahnbereich (8, 9, 10, 8', 9' 10') herzustellende Perforierbild (11, 12, 13, 11', 12'), auswählt und aktiviert.

11. Vorrichtung nach Anspruch 10, **gekennzeichnet durch** eine Abfrageeinrichtung (24) zum Abfragen von auf der Materialbahn (2) vorgesehenen Markierungen (16), die jeweils einem, mit einem Perforierbild (11, 12, 13, 11', 12') zu versehenden Bereich (8, 9, 10, 8', 9' 10') der Materialbahn (2) zugeordnet sind und mit in der Steuereinrichtung (21, 22) abgespeicherter Information verknüpft sind, die kennzeichnend ist für das im zugeordneten Materialbahnbereich (8, 9, 10, 8', 9' 10') herzustellende Perforierbild (11, 12, 13, 11' 12').

12. Vorrichtung nach Anspruch 11, **gekennzeichnet durch** eine Steuereinrichtung (21, 22) zum Aktivieren und Deaktivieren der Längsperforierwerkzeuge (3, 4, 5, 6), an die die Abfrageeinrichtung (24) angeschlossen ist und in der einerseits für jedes Perforierbild (11, 12, 13, 11', 12') die Information betreffend Länge und Lage der zu diesem Perforierbild (11, 12, 13, 11', 12') gehörenden Längsperforationslinien (15) und andererseits die Information betreffend der Positionen der Längsperforierwerkzeuge (3, 4, 5, 6) gespeichert ist.

## Claims

1. Method for the longitudinal perforation of a moving material web (2), in the case of which the material web (2) is processed by means of a number of individually activatable longitudinal-perforation tools (3, 4, 5, 6), which are offset in relation to one another in a direction (B) running transversely to the movement direction (A) of the material web (2) and are activated in each case by control signals generated in a control device (21, 22), **characterized in that** the fixedly arranged longitudinal-perforation tools (3, 4, 5, 6) are used to make different perforation patterns (11, 12, 13, 11', 12') in regions (8, 9, 10, 8', 9', 10') of the material web (2) which are located one behind the other in the movement direction (A) of the material web (2), and **in that** the perforation tools (3, 4, 5, 6) required for producing a specific perforation pattern (11, 12, 13, 11', 12') in a specific region (8, 9, 10, 8', 9', 10') of the material web (2) are selected and activated on the basis of scanning of a marking (16) which is provided on the material web (2), is assigned to said specific material-web region (8, 9, 10, 8', 9', 10') and is linked to information which is stored in the control device (21, 22) and is characteristic of the perforation pattern (11, 12, 13, 11', 12') which is to be produced in the associated material-web region (8, 9, 10, 8', 9', 10').

2. Method according to Claim 1, **characterized in that** the markings (16) applied to the material web (2) are scanned before the corresponding material-web portion (2) reaches the longitudinal-perforation tools (3, 4, 5, 6), and **in that** then, on the basis of a scanned marking (16), the perforation tools (3, 4, 5, 6) selected and activated are those which are required for producing that perforation pattern (11, 12, 13, 11', 12') in the corresponding material-web region (8, 9, 10, 8', 9', 10') which is assigned to the scanned marking (16).

3. Method according to Claim 1 or 2, **characterized in that** the markings (16) are applied in each case in the associated material-web region (8, 9, 10, 8', 9', 10').

4. Method according to one of Claims 1 to 3, **characterized in that** the control device (21, 22) stores in retrievable form for each perforation pattern (11, 12, 13, 11', 12') the information relating to the length and position of the longitudinal-perforation lines (15) belonging to said perforation pattern (11, 12, 13, 11', 12').

5. Method according to Claim 4, **characterized in that** the position of the longitudinal-perforation lines (15) belonging to a perforation pattern (11, 12, 13, 11', 12') is defined to start from a reference variable, preferably to start from a side line (10b) of the corresponding material-web region (10) which extends in the movement direction (A) of the material web (2).

6. Method according to Claim 4 or 5, **characterized in that** the length of the longitudinal-perforation lines (15) belonging to a perforation pattern (11, 12, 13, 11', 12') is defined to start from a reference variable, preferably to start from a side line (10a) of the corresponding material-web region (10) which extends transversely to the movement direction of the material web.

7. Method according to one of Claims 1 to 6, **characterized in that** the positions of the longitudinal-perforation tools (3, 4, 5, 6) are defined to start from a reference variable (20), and the information relating to the positions of the longitudinal-perforation tools (3, 4, 5 , 6) is stored in retrievable form in the control device (21, 22).

8. Method according to Claims 4 and 7, **characterized in that**, in order to produce the perforation pattern (13) in a specific material-web region (10), the perforation tools (3, 4, 5) required for this purpose are activated on the basis of the stored information relating to the position and length of the longitudinal-perforation lines (15a, 15b, 15c) of said perforation pattern (13) and on the basis of the stored information relating to the position of the longitudinal-perforation tools (3, 4, 5).

9. Method according to Claim 8, **characterized in that** the longitudinal-perforation tool which is to produce a specific longitudinal-perforation line is also activated whenever its position in relation to the desired position of said longitudinal-perforation line is offset laterally by a certain amount in a direction (B) running transversely to the movement direction (A) of the material web (2).

10. Apparatus for the longitudinal perforation of a moving material web, having a number of individually activatable longitudinal-perforation tools (3, 4, 5, 6), which are offset in relation to one another in a direction (B) running transversely to the movement direction (A) of the material web (2), and having a control device (21, 22) for controlling the individual longitudinal-perforation tools (3, 4, 5, 6), **characterized in that** the longitudinal-perforation tools (3, 4, 5, 6) are arranged at a fixed location and serve to make different perforation patterns (11, 12, 13, 11', 12') in regions (8, 9, 10, 8', 9', 10') of the material web (2) which are located one behind the other in the movement direction (A) of the material web (2), and **in that** the control device (21, 22) stores information which is characteristic of the perforation pattern (11, 12, 13, 11', 12') which is to be produced in each case in a material-web region (8, 9, 10, 8', 9', 10'), wherein those perforation tools (3, 4, 5, 6) which are required for producing a specific perforation pattern (11, 12, 13, 11', 12') in a specific region (8, 9, 10, 8', 9', 10') of the material web (2) are selected and activated by the control device (21, 22) on the basis of scanning of a marking (16) which is provided on the material web (2), is assigned to said specific material-web region (8, 9, 10, 8', 9', 10') and is linked to the stored information which is characteristic of the perforation pattern (11, 12, 13, 11', 12') which is to be produced in the associated material-web region (8, 9, 10, 8', 9', 10').

11. Apparatus according to Claim 10, **characterized by** a scanning device (24) for scanning markings (16) which are provided on the material web (2), are assigned in each case to a region (8, 9, 10, 8', 9', 10') of the material web (2) which is to be provided with a perforation pattern (11, 12, 13, 11', 12') and are linked to information which is stored in the control device (21, 22) and is characteristic of the perforation pattern (11, 12, 13, 11', 12') which is to be produced in the associated material-web region (8, 9, 10, 8', 9', 10').

12. Apparatus according to Claim 11, **characterized by** a control device (21, 22) which is intended for activating and deactivating the longitudinal-perforation tools (3, 4, 5, 6), has the scanning device (24) connected to it and stores, on the one hand, for each perforation pattern (11, 12, 13, 11', 12'), the information relating to the length and position of the longitudinal-perforation lines (15) belonging to said perforation pattern (11, 12, 13, 11', 12') and, on the other hand, the information relating to the positions of the longitudinal-perforation tools (3, 4, 5, 6).

## Revendications

1. Procédé de perforation longitudinale d'une bande de matériau (2) en mouvement, dans lequel le traitement de la bande de matériau (2) a lieu au moyen d'une pluralité d'outils de perforation longitudinale (3, 4, 5, 6) pouvant être activés individuellement, qui sont décalés les uns par rapport aux autres dans une direction (B) s'étendant transversalement à la direction de déplacement (A) de la bande de matériau (2) et qui sont activés chacun par des signaux de commande produits dans un dispositif de commande (21, 22), **caractérisé en ce que** différents motifs de perforation (11, 12, 13, 11', 12') sont produits au moyen des outils de perforation longitudinale (3, 4, 5, 6) disposés fixement dans des régions (8, 9, 10, 8', 9', 10') de la bande de matériau (2) qui sont situées les unes derrière les autres dans la direction de déplacement (A) de la bande de matériau (2), et **en ce que** les outils de perforation (3, 4, 5, 6) nécessaires pour la création d'un motif déterminé de perforation (11, 12, 13, 11', 12') dans une région déterminée (8, 9, 10, 8', 9', 10') de la bande de matériau (2) sont sélectionnés et activés sur la base d'une interrogation d'un marquage (16) prévu sur la bande de matériau (2), lequel marquage est associé à ladite région déterminée (8, 9, 10, 8', 9', 10') de la bande de matériau et est lié à une information stockée dans le dispositif de commande (21, 22), laquelle information est caractérisante pour le motif de perforation (11, 12, 13, 11', 12') à créer dans la région associée (8, 9, 10, 8', 9', 10') de la bande de matériau.

2. Procédé selon la revendication 1, **caractérisé en ce que** les marquages (16) appliqués sur la bande de matériau (2) sont interrogés, avant que la portion de la bande de matériau correspondante (2) n'atteigne les outils de perforation longitudinale (3, 4, 5, 6), et **en ce qu'**ensuite, sur la base d'un marquage (16) interrogé, on sélectionne et active les outils de perforation (3, 4, 5, 6) qui sont nécessaires pour la création du motif de perforation (11, 12, 13, 11', 12') associé au marquage (16) interrogé dans la région correspondante (8, 9, 10, 8', 9', 10') de la bande de matériau.

3. Procédé selon la revendication 1 ou 2, **caractérisé en ce que** les marquages (16) sont à chaque fois appliqués dans la région associée (8, 9, 10, 8', 9', 10') de la bande de matériau.

4. Procédé selon l'une quelconque des revendications 1 à 3, **caractérisé en ce que**, dans le dispositif de commande (21, 22) pour chaque motif de perforation (11, 12, 13, 11', 12'), l'information concernant la longueur et la position des lignes de perforation longitudinale (15) appartenant à ce motif de perforation (11, 12, 13, 11', 12') est stockée de manière à pouvoir être appelée.

5. Procédé selon la revendication 4, **caractérisé en ce que** la position des lignes de perforation longitudinale (15) appartenant à un motif de perforation (11, 12, 13, 11', 12') est établie à partir d'une grandeur de référence, de préférence à partir d'une ligne latérale (10b) de la région correspondante (10) de la bande de matériau s'étendant dans la direction de déplacement (A) de la bande de matériau (2).

6. Procédé selon la revendication 4 ou 5, **caractérisé en ce que** la longueur des lignes de perforation longitudinale (15) appartenant à un motif de perforation (11, 12, 13, 11', 12') est établie à partir d'une grandeur de référence, de préférence à partir d'une ligne latérale (10a) de la région correspondante (10) de la bande de matériau s'étendant transversalement à la direction de déplacement de la bande de matériau.

7. Procédé selon l'une quelconque des revendications 1 à 6, **caractérisé en ce que**, les positions des outils de perforation longitudinale (3, 4, 5, 6) sont établies à partir d'une grandeur de référence (20) et l'information concernant les positions des outils de perforation longitudinale (3, 4, 5, 6) est stockée dans le dispositif de commande (21, 22) de manière à pouvoir être appelée.

8. Procédé selon les revendications 4 et 7, **caractérisé en ce que**, pour créer le motif de perforation (13) dans une région déterminée (10) de la bande de matériau, les outils de perforation nécessaires (3, 4, 5) à cette fin sont activés sur la base de l'information stockée concernant la position et la longueur des lignes de perforation longitudinale (15a, 15b, 15c) de ce motif de perforation (13) et de l'information stockée concernant la position des outils de perforation longitudinale (3, 4, 5).

9. Procédé selon la revendication 8, **caractérisé en ce que** l'outil de perforation longitudinale devant créer une ligne de perforation longitudinale déterminée est activé également lorsque sa position par rapport à la position de consigne de cette ligne de perforation longitudinale est décalée latéralement d'une valeur déterminée dans une direction (B) s'étendant transversalement à la direction de déplacement (A) de la bande de matériau (2).

10. Dispositif de perforation longitudinale d'une bande de matériau en mouvement, comprenant une pluralité d'outils de perforation longitudinale (3, 4, 5, 6) pouvant être activés individuellement, qui sont décalés les uns par rapport aux autres dans une direction (B) s'étendant transversalement à la direction de déplacement (A) de la bande de matériau (2), et comprenant un dispositif de commande (21, 22) pour commander les d'outils de perforation longitudinale individuels (3, 4, 5, 6), **caractérisé en ce que** les outils de perforation longitudinale (3, 4, 5, 6) sont disposés fixement et servent à créer différents motifs de perforation (11, 12, 13, 11', 12') dans des régions (8, 9, 10, 8', 9', 10') de la bande de matériau (2) qui sont situées les unes derrière les autres dans la direction de déplacement (A) de la bande de matériau (2), et **en ce que** dans le dispositif de commande (21, 22) est stockée une information qui est caractérisante pour le motif de perforation (11, 12, 13, 11', 12') à créer à chaque fois dans une région (8, 9, 10, 8', 9', 10') de la bande de matériau, le dispositif de commande (21, 22) sélectionnant et activant les outils de perforation (3, 4, 5, 6) qui sont nécessaires pour créer un motif de perforation déterminé (11, 12, 13, 11', 12') dans une région déterminée (8, 9, 10, 8', 9', 10') de la bande de matériau (2), sur la base d'une interrogation d'un marquage (16) prévu sur la bande de matériau (2), lequel marquage est associé à ladite région déterminée (8, 9, 10, 8', 9', 10') de la bande de matériau et est lié à l'information stockée qui est caractérisante pour le motif de perforation (11, 12, 13, 11', 12') à créer dans la région associée (8, 9, 10, 8', 9', 10') de la bande de matériau.

11. Dispositif selon la revendication 10, **caractérisé par** un dispositif d'interrogation (24) pour interroger des marquages (16) prévus sur la bande de matériau (2), lesquels marquages sont associés à chaque fois à une région (8, 9, 10, 8', 9', 10') de la bande de matériau à munir d'un motif de perforation (11, 12, 13, 11', 12') et sont liés à une information stockée dans le dispositif de commande (21, 22), laquelle information est caractérisante pour le motif de perforation (11, 12, 13, 11', 12') à créer dans la région associée (8, 9, 10, 8', 9', 10') de la bande de matériau.

12. Dispositif selon la revendication 11, **caractérisé par** un dispositif de commande (21, 22) pour activer et désactiver les outils de perforation longitudinale (3, 4, 5, 6) auquel est raccordé le dispositif d'interrogation (24) et dans lequel est stockée, d'une part, pour chaque motif de perforation (11, 12, 13, 11', 12'), l'information concernant la longueur et la position des lignes de perforation (15) appartenant à ce motif de perforation (11, 12, 13, 11', 12'), et d'autre part, l'information concernant les positions des outils de perforation longitudinale (3, 4, 5, 6).
